# EUROPÄISCHE PATENTSCHRIFT

(11) **EP 0 319 469 B1**
(45) Veröffentlichungstag und Bekanntmachung des Hinweises auf die Patenterteilung: **24.07.1991**
(21) Anmeldenummer: 88810778.6
(22) Anmeldetag: 11.11.1988
(51) Int. Cl.: E03D 1/32

(54) **Einlaufventil in einem Spülkasten für ein Wasserklosett**
Inlet valve in a flushing tank for a toilet
Valve d'entrée dans un réservoir de chasse d'eau pour une toilette

(30) Priorität: 01.12.1987 CH 4688/87
(43) Veröffentlichungstag der Anmeldung: 07.06.1989
(73) Patentinhaber: Geberit AG, CH-8645 Jona (CH)
(72) Erfinder: Dolder, René, CH-8645 Jona (CH); Hubatka, Alex, CH-8735 St.Gallenkappel (CH); von Ballmoos, Mario, CH-8645 Jona (CH)
(74) Vertreter: Groner, Manfred

(56) Entgegenhaltungen:
- CH-A- 439 150
- GB-A- 822 385
- US-A- 2 284 222

## Beschreibung

Die Erfindung betrifft ein Einlaufventil nach dem Oberbegriff des unabhängigen Patentanspruchs 1.

Durch die CH-A 396′790 ist ein Einlaufventil bekannt geworden, das eine Muffe mit einem Aussengewinde aufweist, die eine Seitenwand des Spülkastengehäuses durchsetzt und an diesem mittels einer von aussen aufgeschraubten Schraubenmutter fixiert ist. Die Muffe ist an ihrem freien Ende mit einer auf das Aussengewinde aufgeschraubten Ueberwurfmutter an einer Wasserleitung angeschlossen. Ueber diese Wasserleitung wird der Spülkasten versorgt. Ein ähnliches Einlaufventil ist durch die CH-A 439′150 bekannt geworden.

Die Befestigung und eine Demontage dieses Einlaufventils ist zeitaufwendig und oft schwierig und eine automatische Montage ist nicht möglich oder zumindest sehr aufwendig. Um den Anschluss in ästhetischer Hinsicht zu gestalten, muss eine zusätzliche Manschette angebracht werden.

Durch die US-A 2,284,222 ist eine Vorrichtung zur lösbaren Befestigung von Rohrleitungen und insbesondere hydraulischen Bremsleitungen bekannt. Diese besitzt einen Befestigungsteil, der starr ist und als Keil wirkt, um einen Kupplungsteil mit einem Träger zu verbinden. Der Befestigungsteil wird durch Reibung am Träger und am Kupplungsteil fixiert. Für die Befestigung eines Einlaufventils an einem Spülkasten mit einem aus Kunststoff hergestellten Gehäuse eignet sich eine solche Vorrichtung nicht. Eine automatische Montage des Einlaufventils wäre schwierig und aufgrund der Keilwirkung des Befestigungsteil würde die Kastenwand beschädigt. Ebenfalls wäre auch hier eine abdeckende Manschette als zusätzlicher Teil erforderlich.

Der Erfindung lag die Aufgabe zugrunde, ein Einlaufventil der genannten Art zu schaffen, das in einfacher Weise und insbesondere auch mittels automatisierter Montage am Gehäuse des Spülkastens befestigt werden kann und das eine kostengünstige und weitgehend ästhetische Gestaltung des Anschlusses ermöglicht.

Die Aufgabe wird durch die Erfindung gemäss Anspruch 1 gelöst.

Das erfindungsgemässe Einlaufventil lässt sich einfacher und schneller am Spülkasten befestigen als das eingangs genannte Ventil. Eine automatische oder automatisierte Montage lässt sich mit vergleichsweise geringem Aufwand realisieren, da das Befestigungsteil mit einer kurzen linearen Bewegung aufgesetzt werden kann und weitere Mittel und Aufwendungen für die ästhetische Gestaltung des Anschlusses nicht erforderlich sind. Die äussere Formgebung des Befestigungsteils ist weitgehend frei und gibt dem Designer einen weiten Spielraum für die Gestaltung.

Durch die Weiterbildungen nach den Ansprüchen 2 bis 5 wird das Einlaufventil in konstruktiv einfacher Weise so realisiert, dass es wahlweise auf der einen oder anderen Schmalseite des Spülkastengehäuses montiert werden kann.

Ein Ausführungsbeispiel der Erfindung wird nachfolgend anhand der Zeichnungen näher erläutert. Es zeigen:
- Fig. 1: eine Teildraufsicht auf einen Spülkasten mit abgenommenem Deckel,
- Fig. 2: einen Teilschnitt durch den Spülkasten,
- Fig. 3: eine Ansicht eines Befestigungsteils, und
- Fig. 4: einen Schnitt durch das Befestigungsteil.

Der in den Fig. 1 und 2 gezeigte Spülkasten weist in üblicher Weise einen Kastenkörper 8 mit einer innenseitig angeordneten Isolation 9 und einen Deckel 10 auf. In den aus Kunststoff hergestellten Kastenkörper 8 ist eine quadratische Oeffnung gestanzt, durch die eine Muffe 2 eines Einlaufventils 1 hindurchgesteckt ist. Das Einlaufventil 1 ist beispielsweise ein Schwimmerventil, dessen grundsätzlicher Aufbau allgemein bekannt ist. Der nach aussen ragende Teil 7 der Muffe 2 besitzt ein Aussengewinde 3, auf das zum Anschliessen einer hier nicht gezeigten Wasserleitung unter Zwischenlage einer Dichtungsscheibe 4 eine Ueberwurfmutter 5 aufgeschraubt wird.

Wie die Fig. 2 deutlich zeigt, besitzt die Muffe 2 eine Schulter 18, die auf der Innenseite des Spülkastenkörpers 8 anliegt und an die ein im Querschnitt enger Bereich 17 anschliesst. An den im Querschnitt kreisrunden Bereich 17 schliesst ein im Querschnitt quadratischer Bereich an. Im Bereich 6 sind entsprechend vier Vertiefungen 6 vorhanden. In diese Vertiefungen 6 ist lösbar ein aus Kunststoff hergestellter Befestigungsteil 11 eingesetzt, der das Einlaufventil in Wechselwirkung mit der Schulter 18 gegen eine axiale Verschiebung sichert.

Der in den Fig. 3 und 4 im Detail gezeigte Befestigungsteil besteht aus einem Verriegelungsteil 15 und einem an diesem angeformten, etwa rechtwinklig abstehenden Kragen 13. Der Verriegelungsteil 15 weist einen Einschnitt 12 auf, an dem zwei nach innen vorspringende Nocken 14 angeformt sind. Der auf die Muffe 2 aufgesetzte Befestigungsteil 11 greift mit dem Verriegelungsteil 15 in drei der Vertiefungen 6 ein. Die Nocken 14 stehen an der Muffe 2 an und verhindern, dass sich der Befestigungsteil 11 unbeabsichtigt löst.

Um das Einlaufventil 2 am Spülkastenkörper 8 zu befestigen, wird die Muffe 2 durch die Oeffnung 16 bis zum Anschlag der Schulter 18 hindurchgesteckt und der Befestigungsteil 11 radial auf den äusseren Teil 7 aufgeschoben. Das Einlaufventil 1 ist damit am Kastenkörper 8 fixiert und gleichzeitig der Muffenteil 7 überdeckt. Beim Aufschrauben der Ueberwurfmutter 5 kann diese mit dem vorderen Ende den Kragen 11 bereichsweise untergreifen. Wie die Fig. 4 zeigt, ist der mittige Bereich des Verriegelungselementes 15 etwas nach rechts versetzt, so dass eine ringförmige Fläche 19 vorhanden ist, die beim montierten Ventil an der Aussenfläche des Kastens 8 anliegt.

Der Befestigungsteil 11 kann wie in Fig. 2 gezeigt, radial von oben aufgesetzt sein. Bei einem hoch hängenden Spülkasten wird der Befestigungsteil hingegen von unten auf die Muffe 2 aufgesetzt. Um das Einlaufventil 1 zu demontieren, muss lediglich die Ueberwurfmutter 5 gelöst und der Befestigungsteil 11 abgezogen werden.

Aus den obigen Angaben ergibt sich somit ein Einlaufventil, das einfach und schnell montiert und demontiert werden kann und das auch bezüglich der Gestaltung des Spülkastens wesentliche Vorteile bietet.

## Patentansprüche

1. Einlaufventil in einem Spülkasten für ein Wasserklosett, das eine durch eine Oeffnung des Gehäuses des Spülkastens hindurchgesteckte Muffe (2) aufweist, die an eine Wasserleitung anzuschliessen ist, mit einer Vorrichtung zur Befestigung des Einlaufventils am Spülkastengehäuse (8), dadurch gekennzeichnet, dass die Vorrichtung einen Befestigungsteil (11) aufweist, der radial und in axialer Richtung unverschiebbar auf die Muffe (2) aufgesetzt ist und ein lösbar auf die Muffe (2) aufgesteckter Spreizteil ist, der die Muffe (2) durch einen Anschlag an der Aussenseite des Gehäuses (1) sichert, und einen quer zur Muffe (2) verlaufenden Verriegelungsteil (15) und einen von diesem etwa rechtwinklig abstehenden Kragen (13) aufweist, welcher den vorstehenden Teil (7) der Muffe (2) wenigstens teilweise überdeckt.

2. Einlaufventil nach Anspruch 1, dadurch gekennzeichnet, dass die Vertiefung (6) im Querschnitt quadratisch ist.

3. Einlaufventil nach Anspruch 1 oder 2, gekennzeichnet durch zwei nach innen vorspringende Rastnocken (14) in einem Einschnitt (12) des Verriegelungsteils (15).

4. Einlaufventil nach einem der Ansprüche 1 bis 3, dadurch gekennzeichnet, dass der mittige Bereich des Verriegelungsteils (15) so versetzt ist, dass an diesem Teil eine ringförmige Fläche (19) vorhanden ist, die beim montierten Ventil an der Aussenseite des Spülkastens (8) anliegt (Fig. 4).

## Claims

1. Inlet valve in a cistern for a water closet, which has a socket (2) which is pushed through an opening of the housing of the cistern and is to be attached to a water conduit, having a device for fastening the inlet valve to the cistern housing (8), characterised in that the device has a fastening part (11) which is mounted upon the socket (2) in such a way as to be fixed radially and in the axial direction and is an expanding part which is detachably mounted upon the socket (2) and secures the latter by a stop on the outside of the housing (1) and has a locking part (15) running transversely to the socket (2) and a collar (13) which projects roughly at right angles from this locking part (15) and at least partly covers the projecting part (7) of the socket (2).

2. Inlet valve according to Claim 1, characterised in that the recess (6) is square in cross-section.

3. Inlet valve according to Claim 1 or 2, characterised by two inwardly projecting detent lugs (14) in a slot (12) of the locking part (15).

4. Inlet valve according to one of Claims 1 to 3, characterised in that the centre area of the locking part (15) is offset in such a way that there is an annular surface (19) on this part, which annular surface (19) bears against the outside of the cistern (8) when the valve is mounted (Fig. 4).

## Revendications

1. Valve d'entrée pour un réservoir de chasse pour un water-closet, qui possède un manchon (2) enfiché dans l'ouverture du boîtier du réservoir de chasse et devant être raccordé à une conduite d'eau, et comportant un dispositif pour fixer la valve d'entrée au boîtier (8) du réservoir de chasse, caractérisée en ce que le dispositif comporte un élément de fixation (11), qui est monté sur le manchon (2) de manière à être mobile radialement et axialement et est formé par un élément expansible, qui est emmanché de façon amovible sur le manchon (2) et bloque ce dernier, au moyen d'une butée, contre la face supérieure du boîtier (1) et possède un élément de verrouillage (15) transversal par rapport au manchon (2) et un collet (13) qui fait saillie approximativement à angle droit et recouvre au moins partiellement la partie saillante (7) du manchon (2).

2. Valve d'entrée selon la revendication 1, caractérisée en ce que le renfoncement (6) possède une section transversale carrée.

3. Valve d'entrée selon la revendication 1 ou 2, caractérisée par deux cannes d'encliquetage (4) qui font saillie vers l'intérieur et sont ménagées dans une découpe (12) de l'élément de verrouillage (15).

4. Valve d'entrée suivant l'une des revendications 1 à 3, caractérisé par le fait que la partie médiane de l'élément de verrouillage (15) est décalée de telle sorte que cet élément présente une surface annulaire (19) qui, lorsque la valve est montée, s'applique sur le côté extérieur du réservoir de chasse (8) (figure 4).
